# EUROPÄISCHE PATENTSCHRIFT

(11) **EP 0 325 769 B1**
(45) Veröffentlichungstag und Bekanntmachung des Hinweises auf die Patenterteilung: **12.08.1992**
(21) Anmeldenummer: 88121294.8
(22) Anmeldetag: 20.12.1988
(51) Int. Cl.: C10L 1/30

(54) **Verwendung eines Ferrocen enthaltenden unverbleiten flüssigen Kraftstoffs zum Betreiben eines Otto-Motors**
Use of an unleaded liquid fuel containing ferrocen for operating a spark ignition engine
Utilisation d un combustible liquide non plombé et contenant du ferrocène pour faire fonctions un moteur à allumage par étincelle

(30) Priorität: 23.01.1988 DE 3801947
(43) Veröffentlichungstag der Anmeldung: 02.08.1989
(73) Patentinhaber: VEBA OEL AG, 45896 Gelsenkirchen (DE)
(72) Erfinder: Höhr, Dieter, Dr., D-4230 Wesel (DE); Preuss, August-Wilhelm, Dr., D-4270 Dorsten 21 (DE); Schug, Kurt-Peter, Dr., D-4270 Dorsten 11 (DE); Riegel, Helmut, D-4650 Gelsenkirchen (DE)
(74) Vertreter: UEXKÜLL & STOLBERG

(56) Entgegenhaltungen:
- FR-A- 1 094 786
- FR-A- 1 098 800
- US-A- 3 341 311
- US-A- 3 410 670
- US-A- 4 082 517
- US-A- 4 139 349
- US-A- 4 389 220
- US-A- 4 444 565

## Beschreibung

Die Erfindung betrifft die Verwendung eines 1 bis 100 Gew.-ppm Ferrocen enthaltenden unverbleiten flüssigen Kraftstoffs zum Betreiben eines Otto-Motors.

Es ist das Ziel der Verordnungsgeber in den Industrieländern, die Emissionen aus Verbrennungskraftmotoren von insbesondere Kohlenmonoxid (CO), Stickstoffoxiden (NOₓ) und Kohlenwasserstoffen (CₘHₙ) zu beschränken, um die mit diesen Emissionen verbundenen Umweltbelastungen zu begrenzen. Auch die als Klopfbremsen den Kraftstoffen für Otto-Motoren zugesetzten Bleiverbindungen sind hinsichtlich ihrer Anwendbarkeit zunehmenden Beschränkungen unterworfen. Durch Bleizusatz verbleiter Kraftstoff würde die zur Eliminierung der Schadstoffe CO, NOₓ und CₘHₙ eingesetzten Abgaskatalysatoren durch Belegung der aktiven Zentren des Katalysators unwirksam machen (vergiften). Von den für die Reinigung von Autoabgasen entwickelten Lösungswegen haben katalytische Verfahren große Bedeutung erlangt (vgl. Chemiker-Zeitung, 97. Jahrgang 1973, Nr. 9, S. 469 ff.).

Wegen der gesundheitsschädlichen Wirkung von in den Verbrennungsabgasen des Betriebes von Otto-Motoren enthaltenen Bleiverbindungen hat man nach Alternativen gesucht, die die günstige Wirkung des Zusatzes von Bleiverbindungen, nämlich insbesondere Verbesserung des Klopfverhaltens, aber auch eine gewisse günstige Wirkung in Bezug auf den Verschleiß der Auslaßventile von Viertakt-Otto-Motoren, ebenfalls aufweisen würden.

So sind flüssige Kohlenwasserstoffmischungen, bestehend im wesentlichen aus Benzin und einer organometallischen Verbindung aus der Gruppe von Dicyclopentadienyleisen (Ferrocen) und benzinlöslichen Derivaten, zur Reduzierung des Kraftstoffverbrauchs und der Abgasverschmutzung sowie zur Entfernung oder Herabsetzung der Kohlenstoffabscheidungen vorgeschlagen worden, wobei derartige Mischungen auch noch die üblichen Zusätze eines Antiklopfmittels enthalten konnten (vgl. DE-OS 25 02 307).

Aufgabe der vorliegenden Erfindung ist dementsprechend die Verringerung des Kraftstoffverbrauches und der Abgasemissionen beim Betrieb eines Otto-Motors mit einem Abgaskatalysatorsystem zur Abgasnachverbrennung.

Es wurde gefunden, daß mit Abgaskatalysatorsystemen zur Abgasnachverbrennung ausgerüstete Otto-Motoren mit verbesserter Wirkung des Katalysatorsystems mit ferrocenadditiviertem Kraftstoff betrieben werden können. Vorzugsweise handelt es sich dabei um ein geregeltes Katalysatorsystem, aufgebaut auf einem Schüttgut- oder monolithischen Träger mit einer Beschichtung aus einem Edelmetall, einer oxidischen Metallverbindung oder einer Kombination aus beiden.

Die positiven Wirkungen eines Ferrocen-Zusatzes werden bei Zusatzmengen von Ferrocen zu dem Kraftstoff in Mengen von 1 bis 100, vorzugsweise 5 bis 20 Gew.-ppm Ferrocen erreicht. Ferrocen wird dem Kraftstoff in den entsprechend der empfohlenen Konzentration erforderlichen Mengen aufgrund seiner guten Löslichkeit unter Vermischen direkt zugesetzt. Es ist zweckmäßig, ein Konzentrat von in flüssigem Kraftstoff (Benzin), einem Alkohol, einem Ether, einem aromatischen Lösungsmittel oder deren Gemischen o. dgl. gelöstem Ferrocen herzustellen und von diesem dann die erforderliche Volumenmenge dem Kraftstoff zur Einstellung der gewünschten Ferrocenkonzentration zuzumischen.

Der mit Ferrocen additivierte flüssige Kraftstoff ergab überraschend beim Betrieb eines mit einem geregelten Katalysatorsystem ausgerüsteten Otto-Motors unter Betriebsbedingungen im Feldtest die nachfolgend näher beschriebenen Vorteile. Die für die Feldtests eingesetzten serienmäßigen Fahrzeuge waren mit einem geregelten Katalysatorsystem, aufgebaut auf einem monolithischen Träger mit einer Beschichtung aus katalytisch wirksamen Metallen, ausgerüstet.

Ein Versuchsprogramm an einem druckindizierten 1-Zylinder-Motor zeigte eine Verminderung der sogenannten Zyklus-Variationen beim Betrieb mit ferrocenadditiviertem Kraftstoff. In Übertragung auf das Betriebsverhalten von Vollmotoren kann daraus auf einen gleichmäßigeren Motorlauf und bessere Kraftstoffausnutzung sowie bessere Möglichkeiten zu einem optimierten Verbrennungsablauf geschlossen werden.

Die Erfindung wird weiter erläutert anhand der nachfolgend wiedergegebenen Figuren 1 bis 8, in denen Meßprogramme und die erzielten Ergebnisse an zwei serienmäßigen mit Abgaskatalysator und Lambdasonde ausgerüsteten Kraftfahrzeugen der oberen Mittelklasse über Laufleistungen im Feldtest unter typischen Straßenverkehrsbedingungen von 80 000 km dokumentiert sind, wobei beide Fahrzeuge mit dem gleichen Referenzkraftstoff betrieben wurden, mit dem einzigen Unterschied, daß das eine Fahrzeug mit dem mit Ferrocen additivierten Referenzkraftstoff betrieben wurde. Der mit Ferrocen additivierte Kraftstoff ist über das gesamte Versuchsprogramm mit einer Ferrocenkonzentration von 15 Gew.-ppm eingesetzt worden.

Figur 1 dokumentiert den OZ-Bedarfsanstieg in den Motoren der beiden Testfahrzeuge im Vergleich. Die Ergebnisse sind ausgedrückt als Vorverstellung °-Kurbelwinkel in Abhängigkeit von der Laufleistung in km und wurden mit demselben Referenzkraftstoff gemessen. Die Ergebnisse zeigen keine signifikanten Unterschiede in beiden Motoren, jedoch ist der OZ-Bedarfsanstieg ab ca. 50 000 km Laufleistung für den mit Ferrocen betriebenen Motor geringfügig verbessert.

Figur 2 zeigt die Kraftstoffverbrauchswerte im Vergleich der beiden Testfahrzeuge, aus denen sich ein deutlich geringerer Verbrauch des mit Ferrocen betriebenen Fahrzeugs nachweisen läßt.

Figur 3 weist die CO-Emissionen aus, gemessen nach der standardisierten Meßmethode im sog. FTP-Zyklus. Die Emission an Kohlenmonoxid des mit Ferrocen betriebenen Fahrzeugs sind deutlich geringer.

Aus Figur 4 ist ersichtlich, daß die CₓH_{y} Emissionen (Kohlenwasserstoffe) ab ca. 40 000 km Laufleistung bei ferrocenadditiviertem Krafftstoffbetrieb geringer werden.

Figur 5 dokumentiert eine deutliche Verringerung der NOₓ-Emissionen.

Figur 6 zeigt Ergebnisse der Analyse der in beiden Fahrzeugen verwendeten Schmieröle auf Abriebelemente. Die Meßwerte wurden ermittelt aus sog. Nullproben (niedrige Werte) unmittelbar nach dem Ölwechsel und aus den Endproben (hohe Werte), welche am Ende des Ölwechselintervalls gezogen und analysiert wurden.

Es zeigt sich, daß das bei Ferrocenzusatz zum Kraftstoff besonders interessierende Element Eisen als Fe analysiert) beim Betrieb mit additiviertem Kraftstoff erwartungsgemäß höher ist, jedoch ist kein Anstieg über die Laufleistung zu beobachten.

Figur 7 zeigt als weiteres Beispiel der Abriebelemente analoge Meßergebnisse wie Figur 6 für das Element Kupfer Cu, wobei die Cu-Gehalte der Schmierölendproben des mit ferrocenadditiviertem Kraftstoff betriebenen Fahrzeugs über die gesamte Laufleistung niedrigere Werte ausweisen.

Figur 8 und Figur 9 zeigen den Druckverlauf an einem druckindizierten 1-Zylindermotor als Prüfmotor, wobei die in Figur 8 wiedergegebene Kurvenschar ca. 30 Verbrennungsabläufe mit ferrocenadditiviertem Kraftstoff und die in Figur 9 wiedergegebene Kurvenschar die entsprechenden Verläufe ohne Ferrocenzusatz unter sonst identischen Betriebsbedingungen darstellt. Es ist zu erkennen, daß durch Ferrocen eine deutliche Vergleichmäßigung der Zyklusvariationen und damit günstige Bedingungen für Motorlauf und Kraftstoffausnutzung bewirkt wird.

## Patentansprüche

1. Verwendung eines 1 bis 100 Gew.-ppm Ferrocen enthaltenden unverbleiten flüssigen Kraftstoffs zum Betreiben eines OttoMotors mit einem Abgaskatalysatorsystem zur Abgasnachverbrennung zur Verringerung des Kraftstoffverbrauches und der Abgasemissionen.

2. Verwendung nach Anspruch 1, bei der der Kraftstoff 5 bis 20 Gew.-ppm Ferrocen enthält.

3. Verwendung nach Anspruch 1 oder 2, bei der das Abgaskatalysatorsystem ein geregeltes Katalysatorsystem, aufgebaut auf einem Schüttgut- oder monolithischen Träger mit einer Beschichtung aus einem Edelmetall, einer oxidischen Metallverbindung oder einer Kombination aus beiden, ist.

## Claims

1. Use of an unleaded liquid fuel containing 1 to 100 wt.-ppm ferrocene to operate an Otto engine with an exhaust-gas catalyst system for secondary combustion of the exhaust gas in order to reduce fuel consumption and exhaust gas emissions.

2. Use according to claim 1, in which the fuel contains 5 to 20 wt.-ppm ferrocene.

3. Use according to claim 1 or claim 2, in which the exhaustgas catalyst system is a regulated system built up on a loose-material or monolithic carrier with a coating made from a noble metal, an oxidic metal compound or a combination of both.

## Revendications

1. Application d'un carburant ou combustible fluide sans plomb contenant du ferrocène dans une proportion pondérale de 1 à 100 ppm pour faire fonctionner un moteur à allumage commandé muni d'un système à catalyseur de gaz d'échappement pour la post-combustion des gaz d'échappement afin de diminuer la consommation de carburant et les émissions des gaz d'échappement.

2. Application selon la revendication 1, d'un carburant contenant en poids de 5 à 20 ppm de ferrocène.

3. Application selon la revendication 1 ou 2, dans laquelle le système régulé de catalyseur de gaz d'échappement est monté sur un support dispersé ou massif muni d'un revêtement en un métal noble, en une liaison métallique oxydée ou en une combinaison des deux.
